# FASCICULE DE BREVET EUROPEEN

(11) **EP 2 263 759 B1**
(45) Date de publication et mention de la délivrance du brevet: **17.04.2013**
(21) Numéro de dépôt: 10166037.1
(22) Date de dépôt: 15.06.2010
(51) Int. Cl.: A63B 21/062, A63B 21/008

(54) **Appareil de musculation offrant un différentiel de charge entre les modes concentriques et excentriques d'exercice**
Muskelaufbaugerät, das über ein Belastungsdifferential zwischen konzentrischen und exzentrischen Übungsmodi verfügt
Muscle-building appliance offering a load differential between the concentric and eccentric exercise modes

(30) Priorité: 16.06.2009 FR 0954030
(43) Date de publication de la demande: 22.12.2010
(73) Titulaire: Multi'Form, 13640 La Roque D'Antheron (FR)
(72) Inventeur: Minguet, Yves, 13840, Rognes (FR)
(74) Mandataire: Domange, Maxime

(56) Documents cités:
- EP-A1- 1 142 612
- WO-A1-99/52600
- WO-A1-2005/009547
- US-A- 4 546 971
- US-A- 5 147 263
- US-A- 5 653 666

## Description

### Arrière-plan de l'invention

La présente invention se rapporte au domaine général des appareils de musculation, de gymnastique ou de rééducation comprenant un châssis et au moins un élément destiné à être mobilisé par rapport à ce châssis par un utilisateur de l'appareil selon un mouvement d'aller et retour permettant d'exercer, successivement, des muscles ou groupes musculaires, en mode excentrique et en mode concentrique.

Plus particulièrement, l'invention concerne les appareils de musculation permettant de travailler avec une charge en mode excentrique supérieure à la charge en mode concentrique.

L'entraînement courant en musculation consiste effectivement à pousser et retenir la même charge de poids. Ainsi, la résistance ne varie pas entre le mouvement aller et le mouvement retour. Les variables de l'entraînement avec les machines classiques concernent la quantité de mouvements effectués, séries et répétition, la vitesse d'exécution, l'amplitude du mouvement et le temps de repos. La charge est une variable possible entre chaque série et ne peut généralement pas être modifiée au cours du mouvement.

L'intérêt de modifier la charge au cours du mouvement est de pouvoir précisément obtenir une charge supérieure lorsque l'utilisateur travaille en mode excentrique.

En effet, dans l'exécution d'un mouvement, les muscles moteurs se contractent dans une phase correspondant au mouvement aller et s'étirent dans une phase correspondant au mouvement retour. Lorsque les muscles se contractent, on parle de mouvement concentrique et lorsque les muscles s'étirent, on parle de mouvement excentrique.

Physiologiquement, les muscles ont une force plus importante en phase excentrique qu'en phase concentrique. Ainsi, typiquement, on peut retenir une charge supérieure à celle que l'on peut pousser.

Il existe déjà des appareils permettant un travail avec une charge plus importante en mode excentrique qu'en mode concentrique.

Parmi ceux-ci, on connaît un appareil dans lequel la charge est modifiée grâce à un changement d'une pression appliquée sous la charge déplacée par l'utilisateur grâce à un vérin. Cet appareil est basé sur un principe d'assistance à l'aller et au retour, cette assistance étant différentielle et compensant toujours une partie de la pile de poids comme décrit dans le document EP 1142612-A.

Dans les réalisations connues, la compensation est en outre souvent automatique et change au moment où l'utilisateur arrive en bout de course. Cela entraine des problèmes lorsque, par exemple, l'utilisateur ralentit au cours de son mouvement voire arrête son mouvement en milieu de poussée. Dans ce cas, le basculement automatique pourra engendrer une modification de la compensation. Une telle modification soudaine et inattendue au milieu du mouvement peut s'avérer dangereuse pour l'utilisateur qui en sera surpris.

Par ailleurs, cette réalisation implique que le vérin fonctionne en circuit pneumatique fermé et que le volume contenant l'air sous pression varie avec la course du vérin. Le circuit d'air étant un circuit fermé, le volume d'air variant avec le mouvement, la pression varie elle aussi avec le mouvement. La pression varie ainsi à l'inverse du volume. Comme la force d'assistance varie avec le mouvement, la charge résiduelle varie aussi avec celui-ci.

Comme il s'agit de pouvoir compenser jusqu'à la totalité de la pile de poids sur la totalité de la course, la variation du volume de la pression est alors nécessairement importante.

Cette variation de pression est nuisible à la qualité du mouvement car il résulte une variation de la force de compensation. Aussi, une variation non négligeable de la charge résiduelle entre le point bas et le point haut de la pile de poids est observée.

Des solutions pour résoudre ce problème ont été proposées. En particulier, l'utilisation d'une réserve tampon en communication avec la chambre du vérin permet de minorer l'impact de la variation de pression au cours du mouvement. Le volume de la réserve peut être beaucoup plus grand que celui de la chambre du vérin. Ainsi, le rapport entre le volume de la chambre du vérin et le volume total est minoré et l'impact de la variation de volume également.

Il a été ainsi proposé une intégration directe d'un vérin ne comportant pas de fond au coeur de la réserve tampon. Comme le vérin communique alors directement avec la réserve sans passer par un tuyau, aucun problème de débit ne se pose.

Cela a permis de mettre en oeuvre un vérin pour compenser la charge, et d'ajuster la charge générée par des commandes, notamment manuelles, en fonction de la charge désirée au mouvement aller et au mouvement retour.

Néanmoins, le changement de pression au cours du mouvement est limité à des variations faibles de l'ordre de 5 à 10 kg. Au-delà et, compte-tenu du volume de la réserve, le temps pour changer la pression est trop long pour permettre un usage correct. Le dispositif n'est en particulier pas assez rapide pour assurer des variations de l'ordre de 30 à 40 kg.

Or, de telles variations rapides et importantes sont nécessaires à l'utilisation d'un différentiel de charge en mode concentrique et excentrique.

D'autres systèmes ont été développés. Il est en particulier connu d'exercer une force additionnelle à la pile de poids à l'aide d'un moteur électrique relié à cette pile par une sangle. La force de traction du moteur s'ajoute alors à la charge de la pile de poids. Une telle solution présente l'inconvénient d'être très coûteuse et de proposer une charge en mode excentrique formée de la combinaison d'une traction et de la force de gravité. Cela peut gêner des utilisateurs car ceux-ci recherchent des sensations liées à la seule force de gravité. En outre, l'utilisation du moteur électrique génère des à coups dans le fonctionnement de l'appareil lors de l'ajout de la charge en traction.

Il existe également un système basé sur l'utilisation d'une inclination de la pile de poids en phase concentrique, celle-ci étant ensuite replacée verticalement en phase excentrique. Ainsi, en phase concentrique, la force de gravité est minorée grâce à l'inclinaison. Une telle solution est coûteuse et complexe à mettre en oeuvre techniquement. Elle pose en outre des problèmes de sécurité et de fiabilité.

### Objet et résumé de l'invention

La présente invention a donc pour but principal de palier les inconvénients des appareils connus pour permettre un travail différentiel en mode excentrique et en mode concentrique en proposant un appareil de musculation, de gymnastique ou de rééducation comprenant un châssis et au moins un élément destiné à être mobilisé par rapport au châssis par un utilisateur de l'appareil selon un mouvement d'aller et retour permettant d'exercer successivement des muscles ou groupes musculaires en mode excentrique et en mode concentrique, l'appareil étant tel qu'il permet de travailler avec une charge en mode excentrique supérieure à la charge en mode concentrique, **caractérisé en ce que**, la charge dans un des deux modes étant assurée par des poids sélectionnés par l'utilisateur dans une pile de poids et portés par un support solidaire de l'élément mobilisé par l'utilisateur afin d'être mobilisés verticalement, au moins un vérin pneumatique à fonctionnement tout ou rien réalise la différence de charge entre les modes concentrique et excentrique, la charge dans l'autre des deux modes étant celle des poids sélectionnés dans la pile de poids diminuée ou renforcée par l'action du vérin à fonctionnement tout ou rien, le vérin étant destiné à être actionné grâce à un actionneur à main ou à pied accessible à l'utilisateur à chaque fois que celui-ci répète le mouvement.

L'invention propose donc de travailler en soulevant la totalité de la charge de la pile de poids tout en ayant la possibilité de soulager toute ou partie de cette charge en actionnant les vérins lorsque l'utilisateur soulève la charge ou tout en ayant la possibilité d'augmenter cette charge lorsque l'utilisateur la retient.

L'invention met donc en oeuvre pour cela un ou plusieurs vérins pneumatiques de compensation ou de renforcement du contrepoids constitué par la pile de poids. L'invention met en oeuvre, en parallèle de l'appareil, un système pneumatique annexe, comprenant au moins un compresseur, des vannes et des boutons de commande.

Ainsi, l'invention consiste dans la mise en oeuvre d'un ou plusieurs vérins pneumatiques placé(s) de façon à pouvoir, soit aider au mouvement de la pile de poids mobile verticalement en mode concentrique, soit accentuer la charge en mode excentrique. Une telle utilisation d'un vérin pneumatique est nouvelle par rapport à l'utilisation généralement observée dans les appareils de musculation. En général, dans les machines utilisant un vérin, l'utilisateur réalise un exercice en luttant contre la poussée du vérin ou contre sa traction. De tels appareils sont précisément dépourvus de piles de poids puisque la charge est réalisée à l'aide du vérin.

En outre, même s'il existe des vérins doubles effet pouvant fonctionner dans les deux sens par inversion de l'arrivée d'air à l'aller et au retour, les appareils connus fonctionnant avec un vérin ne permettent généralement pas un effort dans un mouvement d'aller/retour et le vérin n'autorise alors une résistance que dans un sens de mouvement.

L'invention permet de conserver la sensation de travail avec une pile de poids tout en optimisant le travail en mode excentrique et en mode concentrique. En effet, dans l'un des modes, l'utilisateur subit seulement la masse des poids sélectionnés dans la pile de poids alors que, dans l'autre mode, la force qui s'exerce sur lui est soit soulagée par le vérin, soit augmentée par le vérin. On obtient donc des effets physiologiques optimaux.

Ainsi, l'invention propose d'utiliser un vérin pneumatique en mode tout ou rien en combinaison avec une charge choisie dans une pile de poids, cette charge pouvant être modifiée, classiquement, à l'aide d'une clavette mécanique.

Selon l'invention, la modification de la charge globale entre les modes concentrique et excentrique étant réalisée par simple actionnement d'un ou de plusieurs vérins, cela permet d'utiliser de simples boutons de commande du ou des vérins accessibles à l'utilisateur pour modifier, lui-même et au moment où il le souhaite, la charge qu'il soulève et qu'il retient en mode concentrique et excentrique.

On remarque que, selon l'invention, en assistance, il n'est pas nécessaire de compenser jusqu'à la totalité de la pile de poids mais seulement une partie. Des vérins de plus petit diamètre que dans le cas des appareils de l'art antérieur peuvent donc être utilisés. L'avantage est similaire lorsqu'il s'agit de renforcer la charge en mode excentrique.

Cela diminue le volume d'air utilisé et améliore la rapidité de réaction des vérins qui n'ont alors pas besoin de présenter des réserves d'air tampon.

Ainsi, des vérins de faible encombrement peuvent être montés sans modification importante sur des machines classiques à poids fabriquées en série.

Cela diminue normalement le coût de fabrication des appareils selon l'invention et permet donc d'équiper des appareils existants avec l'option de charge différentielle en mode excentrique et en mode concentrique.

On remarque en outre que, dans la mesure où le vérin fonctionne en mode tout ou rien, les temps de réaction, remplissage et évacuation d'air, sont très courts et permettent donc une utilisation dans un appareil permettant de travailler de manière différentielle en mode excentrique et concentrique avec des modifications de charge tout à fait conséquentes et efficaces.

Avantageusement, le vérin permet de compenser jusqu'à 40 % de la charge totale de la pile de poids en mode concentrique ou d'ajouter jusqu'à 40% de la charge totale de la pile de poids en mode excentrique. En effet, il n'y a pas de problème d'inertie ou de temps de réaction même pour des charges importantes de l'ordre de 40 kg. Ainsi, l'invention permet de faire des variations de charge entre le mouvement aller et le mouvement retour pouvant aller jusqu'à 40-50 kg et, en particulier, il est possible de passer par exemple, de 40 à 80 kg de manière très rapide et sans sensations gênantes pour l'utilisateur.

En effet, la charge dans un des deux modes dépendant de la charge sélectionnée par l'utilisateur dans une pile de poids avec un système de sélection par clavette, le dispositif d'assistance utilisant le vérin pneumatique sert uniquement à réaliser la différence de charge entre les phases concentriques et excentriques. Ainsi, il s'agit seulement d'annuler le fonctionnement du dispositif d'assistance ou de renforcement de charge par évacuation de l'air, il n'y a pas de temps de réaction significatif lors du basculement du mode « tout » vers le mode « rien » et inversement.

Selon une caractéristique très avantageuse de l'invention, le vérin est fixé sur le châssis d'un coté et en appui sur une patte solidaire de la pile de poids de l'autre.

Le positionnement du vérin en appui sur la patte solidaire de la pile de poids permet que la tige, en simple appui, rentre seule dans le corps soit par gravité soit à l'aide d'un élément de rappel, typiquement un ressort intégré au vérin dès lors que le vérin est désactivé. Ainsi, quand l'invention est implémentée en assistance en mode concentrique, lors du passage en mode excentrique, l'utilisateur qui a désactivé le vérin grâce à l'actionneur subit la charge de la pile de poids sans aucune retenue due à la présence du vérin.

En effet, la tige retourne par gravité dans le corps dès lors que le vérin est désactivé et la pile de poids est alors la seule et unique charge à s'appliquer sur le levier manipulé par l'utilisateur. Cela est un avantage majeur de l'invention puisque de nombreux utilisateurs de ce genre d'appareils souhaitent avoir la seule sensation de gravité au retour en mode excentrique.

En effet, autant la sensation d'un travail associé à la sortie d'une tige d'un vérin est parfaitement tolérée autant la sensation d'un travail associé à un retour de la tige dans le vérin est désagréable pour l'utilisateur. Comme, selon l'invention, le vérin fonctionne en circuit ouvert, il n'est pas observé de problèmes de variation de pression nécessitant de réserve tampon, contrairement à ce qui était nécessaire dans les dispositifs de l'art antérieur.

Aussi, si le vérin n'est pas alimenté en air comprimé, par exemple à cause d'une panne du compresseur pour une utilisation grand public, la machine reste opérationnelle car elle fonctionne dans ce cas comme une machine classique avec une charge sélectionnée dans une pile de poids. Dans ce cas, la tige du vérin en simple appui reste dans le corps quand le système est tel que le vérin fonctionne en poussée ou au contraire reste sortie du corps quand le système est tel que le vérin fonctionne en traction et ne participe aucunement au mouvement de la pile de poids. Cela n'est pas envisageable dans les appareils de l'art antérieur qui sont spécifiquement différentiels entre mode concentrique et mode excentrique. Dans un premier mode de réalisation, le vérin réalise une assistance au mouvement en mode concentrique, la charge sélectionnée dans la pile de poids définissant alors la charge en mode excentrique.

Cette réalisation permet de monter artificiellement la charge du contrepoids par l'intermédiaire d'un ou plusieurs vérins. Dans cette réalisation, le soulagement de toute ou partie du contrepoids mobile peut être supprimé par la purge des vérins lors du retour de la charge à sa position initiale.

Dans une première mise en oeuvre de ce mode de réalisation, le ou les vérins, comprenant une tige et un corps, fonctionnent en poussée et sont positionnés verticalement d'un coté de la pile ou de part et d'autre de la pile de poids et au niveau du support de la pile de poids, la tige du ou des vérins étant positionnée vers le haut en appui sur une patte solidaire du support de la pile de poids et le corps du ou des vérins étant, sur le bas, fixé sur le châssis de l'appareil.

Avantageusement, deux vérins sont ici positionnés verticalement de part et d'autre du contrepoids mobile guidé. La mise en oeuvre du vérin pneumatique permet de soulager la charge guidée. Ce positionnement des vérins sous des pattes du support de la pile de poids permet d'utiliser des vérins classiques puisque la taille du support de la pile de poids autorise à utiliser une tige de vérin de taille raisonnable. En outre l'appui simple de la tige sur la patte permet que la tige redescende naturellement dans le corps par simple gravité.

Selon une autre mise en oeuvre du premier mode de réalisation, le ou les vérins comprenant une tige et un corps, fonctionnent en traction et sont positionnés verticalement, au dessus du support de la pile de poids, la tige du ou des vérins étant positionnée vers le bas en appui sur une patte du support de la pile de poids et le corps étant, sur le haut, fixé sur le châssis de l'appareil.

Avec cette mise en oeuvre, le vérin pneumatique est positionné verticalement avec sa tige dirigée vers le bas pour soulager la charge lors du mouvement concentrique en la soulevant. Pour cela la tige traverse la patte au travers d'un orifice dont la patte est munie. La tige comprend une rondelle ou autre dispositif de butée situé à l'extrémité de la tige et venant buter sur le contour de l'orifice de la patte. La rondelle est alors en appui sur la patte lors du fonctionnement du vérin, cet appui se faisant sur la face inférieure de la patte. Cette butée permet à la tige de soulager, par traction, la charge lors du mouvement concentrique. Quand le vérin n'est pas activé la tige retombe vers le bas en coulissant dans l'orifice par gravité et n'engendre ainsi aucune gêne lors du mouvement de retour lors de laquelle la patte coulisse le long de la tige redescendue.

Dans un second mode de réalisation, le vérin réalise une force supplémentaire à retenir lors du mouvement en mode excentrique, la pile de poids définissant alors la charge en mode concentrique.

Ici, le vérin ajoute de la charge lors du mouvement en mode excentrique. Il ne s'agit donc pas d'une « assistance » à l'effort de l'utilisateur à proprement parler mais d'une assistance à l'efficacité de l'exercice qui consiste précisément à ajouter de la charge en mode excentrique.

Dans une première mise en oeuvre de ce mode de réalisation, le ou les vérins, comprenant une tige et un corps, fonctionnent en traction et sont positionnés verticalement d'un coté de la pile ou de part et d'autre de la pile de poids et au niveau du support de la pile de poids, la tige du ou des vérins étant positionnée vers le haut en appui sur une patte solidaire du support de la pile de poids et le corps du ou des vérins étant, sur le bas, fixé sur le châssis de l'appareil.

Dans cette réalisation, de nouveau, la patte comprend un orifice traversé par la tige qui présente une rondelle ou autre dispositif de butée à son extrémité la plus haute pour venir s'appuyer sur la patte et tirer celle-ci vers le bas lorsque le vérin est activé en traction. La rondelle vient alors en appui sur la patte sur la face supérieure de la patte.

Avantageusement, le vérin comprend un élément de détente, typiquement un ressort intégré dans le corps du vérin, pour repousser la tige hors du corps dès lors que le vérin est basculé en mode rien.

La présence de la tige n'engendre ainsi aucune gêne lors du mouvement en mode concentrique lors duquel la patte coulisse le long de la tige qui est remontée vers le haut.

Dans une seconde mise en oeuvre, le ou les vérins, comprenant une tige et un corps, fonctionnent en poussée et sont positionnés verticalement, au dessus du support de la pile de poids, la tige du ou des vérins étant positionnée vers le bas en appui sur une patte du support de la pile de poids et le corps étant, sur le haut, fixé sur le châssis de l'appareil.

Avantageusement, le vérin comprend un élément de rappel de la tige afin de la faire remonter dans le corps dès lors que le vérin est basculé en mode rien.

On remarque ici qu'il serait équivalent, bien que moins aisément réalisable, dans l'un ou l'autre des modes de réalisations, d'inverser les positions relatives du corps et de la tige du vérin et/ou leurs types de liens avec le châssis ou la patte solidaire de la pile de poids. L'essentiel est, selon l'invention, que le corps ou la tige du vérin soit fixé à la patte ou au châssis alors que l'autre partie du vérin est en simple appui sur, inversement, le châssis ou la patte, quitte à munir le vérin d'un élément de rappel ou de détente de la tige lorsque celle-ci est orientée vers le bas respectivement vers le haut.

Ainsi, en fonction du mode de réalisation, les vérins peuvent servir à soulager la charge en mouvement aller ou servir à accentuer la charge au retour.

On remarque ici que l'utilisation de deux vérins en poussée sous la charge et d'au moins un vérin en poussée au dessus de celle-ci, peut permettre, en implémentant deux fois l'invention, d'obtenir un appareil dans lequel la charge est soulevée à l'aller du mouvement et la masse de la pile de poids est accentuée dans le mouvement de retour. Une telle réalisation permet à l'utilisateur de choisir quel mode concentrique ou excentrique il préfère assister, soit par une décharge réalisé par le vérin placé au dessous de la patte solidaire de la pile de poids, soit par une surcharge réalisée par le vérin placé au dessus de la patte solidaire de la pile de poids.

Enfin, selon une caractéristique particulière de l'invention, l'appareil comprend en outre des moyens de détection de fin du mouvement permettant de commander automatiquement le changement de fonctionnement du vérin.

Cette caractéristique revêt un certain risque pour l'utilisateur qui peut être surpris par la modification de charge automatique. Néanmoins un tel fonctionnement automatique en complément du fonctionnement normal selon l'invention où un actionneur est utilisé peut s'avérer utile en particulier pour les personnes ayant pris l'habitude du travail sur ce type de machine.

Selon une autre caractéristique particulière de l'invention, l'appareil comprend une commande additionnelle permettant de supprimer à volonté l'alimentation en air des vérins permettant l'utilisation de la machine comme une machine traditionnelle.

Cette caractéristique peut être très avantageuse dans les centres de musculation ou de remise en forme pour rendre la machine polyvalente en fonction des publics fréquentant l'établissement. Soit la machine a un fonctionnement classique, rassurant pour la clientèle habituée, soit la machine a un fonctionnement différentiel, plus spécifiquement dédié à une clientèle particulière. L'invention évite donc de devoir équipée l'établissement avec deux machines, le même équipement permettant de satisfaire les deux types de clientèle.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif. Sur les figures :
- les figures 1A et 1B représentent une tour d'un appareil de musculation selon l'invention, respectivement en vue de face et en perspective ;
- la figure 2 montre un exemple d'appareil de musculation utilisant une tour telle que représentée sur la figure 1 ;
- les figures 3A, 3B et 3C montrent trois étapes du fonctionnement d'une mise en oeuvre particulière de l'invention ;
- la figure 4 montre un mode de réalisation particulier de l'invention ;
- la figure 5 montre un autre mode de réalisation particulier de l'invention ;
- la figure 6 montre encore un autre mode de réalisation particulier de l'invention.

### Description détaillée d'un mode de réalisation

La figure 1 montre une tour dans laquelle est implémentée l'invention. La tour comprend un châssis 1 supportant au moins deux coulisseaux, ici quatre coulisseaux référencés 10, 11, 12 et 13 sur lesquels coulissent des poids sélectionnés parmi une pile de poids 2, constituée classiquement de plusieurs plaques d'acier, ici 12 plaques, associées à un sélecteur 3 présentant une clavette mécanique 4 de sélection des poids.

Grâce à cette clavette 4, il est possible de sélectionner tout ou partie des plaques au départ de l'exercice. Sur la figure 1A, seules quatre plaques ont été sélectionnées. Les coulisseaux 10, 11, 12 et 13 permettent de guider les poids directement dans la tour de l'appareil de musculation.

Conformément à ce qui est généralement pratiqué, l'utilisateur exerce une traction sur les poids sélectionnés dans la pile de poids 2 au moyen d'une sangle ou d'un câble fixé sur la charge guidée 2 au niveau d'un point 33 lié au sélecteur 3. L'élément de mobilisation, classique et bien connu dans le domaine des machines de sport a généralement la forme d'un guidon large qui pend au dessus de la tête de l'utilisateur et que celui-ci attrape avant de tirer dessus vers le bas. Cet élément non représenté sur les figures présentées est très classique.

De part et d'autre de la pile de poids 2, sont placés des vérins 5 et 6 mettant en oeuvre l'invention. Selon l'invention, les corps 51 et 61 des vérins sont fixés verticalement sur le châssis de la tour de l'appareil de musculation. Les tiges 52 et 62 des deux vérins sont, elles, en appui sur des pattes 31 et 32 elles-mêmes fixées, par exemple par soudure, sur le sélecteur 3.

Ainsi, lorsque les vérins qui fonctionnent ici en poussée sont actionnés, les tiges 52 et 62 poussent le sélecteur 3 et donc, la charge 2 vers le haut.

La poussée des vérins est fonction de la pression envoyée dans les vérins. Elle peut être sélectionnée plus ou moins forte, ce qui permet de régler l'aide au soulèvement de la charge. Néanmoins, selon l'invention, une fois une charge différentielle donnée réglée, l'actionnement et le fonctionnement du vérin est en mode tout ou rien, soit de l'air est envoyé dans le vérin et celui-ci est actif, soit celui-ci est désactivé et le vérin n'exerce alors plus aucune force.

Puisque les vérins poussent la charge vers le haut suivant la pression des vérins, la traction produite par l'utilisateur nécessaire pour soulever la charge, sera réduite. Ainsi, le travail en mode concentrique sera réalisé sur une charge moins importante que celui en mode excentrique, dans lequel le vérin est inactif.

Le vérin, une fois désactivé, voit sa tige, jusque-là en appui sur la patte, retomber dans son corps par simple gravité. Ce retour dans le corps du vérin est assuré par le fonctionnement tout ou rien du vérin combiné à la gravité. Ainsi l'utilisateur supporte alors toute la pile de poids et seulement celle-ci en mode excentrique. Le vérin n'introduit donc aucun frottement ni aucune assistance dès lors qu'il est basculé en mode rien.

L'actionnement et l'arrêt du fonctionnement du vérin en début et en fin du mouvement ou pendant le mouvement en mode concentrique ou en mode excentrique est prévu selon l'invention à l'aide d'une commande qui peut être à main ou à pied. Le positionnement de la commande sera avantageusement prévu au niveau des membres non concernés par l'exercice. Par exemple, si l'exercice concerne les bras, la commande sera située au niveau des pieds et inversement. Cela permet un confort d'utilisation de l'appareil. Ainsi, avec ce moyen de commande, l'utilisateur pourra choisir de soulever une certaine charge puis de supprimer la pression dans les vérins pour retenir la charge sélectionnée dans de la pile de poids sans assistance lors du retour à la position initiale.

L'appareil comprend avantageusement en outre des moyens pour régler la pression dans les vérins en cours d'exercice, ce qui peut faire varier d'autant l'effort de l'utilisateur en augmentation ou en diminution au cours du mode concerné par le fonctionnement du vérin mais toujours dans un principe de tout ou rien des vérins associé l'un au mode concentrique et l'autre au mode excentrique.

La figure 2 représente un appareil de musculation avec une tour telle que représentée sur la figure 1.

Sur le châssis 1 de cette tour, sont montés une potence 14 et un support utilisateur 15 permettant à l'utilisateur, installé sur le support 15, de monter et de descendre la charge 2 par l'intermédiaire d'une sangle ou d'un câble fixé sur la charge au niveau du point 33. Cette sangle ou câble passe ensuite par un certain nombre de poulies, ici 15 et 16, portées notamment par la potence 14.

On remarque ici que l'exercice prévu concerne les bras et le haut du corps. Avantageusement la commande permettant de mettre en fonctionnement et d'arrêter les vérins sera une commande à pied positionnée au niveau du portant 17 ou à proximité de celui-ci.

On remarque enfin que diverses mises en oeuvre peuvent être réalisées selon les principes de l'invention ainsi que défini dans les revendications qui suivent. On note que la patte pourra être partie intégrante du sélecteur 3. Cela est montré sur la figure 3 où un longeron 310 regroupant en une seule pièce les fonctions des deux pattes latérales 31 et 32 de la réalisation décrite précédemment. Le longeron 310 est ici solidarisé avec le sélecteur 3 par des éléments de fixation 311. Les tiges 52 et 62 sont munies de tampons d'appui 520 et 620 en appui sur le longeron. Sur la figure 3A, l'appareil est au repos. Sur la figure 3B, l'appareil est en phase concentrique. Dans cette phase, les tiges des vérins, activés par l'utilisateur, sont en appui sur le longeron et poussent le longeron vers le haut. Sur la figure 3C, au début de la phase excentrique, les tiges 52 et 62 sont retombées dans les corps des vérins 5 et 6 alors que le longeron, le sélecteur et la pile de poids sont toujours en position haute et pesant sur l'utilisateur qui va les retenir durant toute la descente.

En outre, l'appui du ou des vérins pourra être de diverses sortes et le vérin pourra fonctionner soit en traction soit en poussée. Les figures 4 à 6 décrivent trois autres réalisations selon l'invention. Sur la figure 4, des vérins 5 et 6 sont montés entre, sur le bas, un longeron 310 et, sur le haut, le châssis 1 de l'appareil. Les tiges 52 et 62 sont ici orientées vers le bas et les vérins fonctionnent en traction lors du mode concentrique pour aider au soulèvement des poids sélectionnés dans la pile de poids. Pour cela, les tiges 52 et 62 traversent le longeron 310 en deux orifices latéraux et des tampons 520 et 620 sont placés ensuite aux extrémités des tiges 52 et 62. Ces tampons 520 et 620 viennent buter sous le longeron 310 quand elles sont en traction et permettent que les tiges 52 et 62 tirent celui-ci vers le haut. Quand le travail de traction est interrompu par action de l'utilisateur, les tiges des vérins 5 et 6 chutent vers le bas par gravité hors du corps des vérins.

La figure 5 montre quant à elle une réalisation où un renforcement de la charge est réalisé grâce à des vérins 5 et 6 lors du mode excentrique. Dans cette réalisation, les vérins 5 et 6 sont placés sous un longeron 310. Les tiges 52 et 62 traversent ici le longeron 310 au niveau de deux orifices latéraux. Les tiges 52 et 62 sont munies à leurs extrémités de tampons 520 et 620 venant buter sur le haut du longeron 310 quand les tiges 52 et 62 sont actionnées en traction. Cette traction qui correspond à une pénétration des tiges 52 et 62 dans les corps de vérin a pour effet de tirer le longeron 310 vers le bas ce qui ajoute une force contre laquelle l'utilisateur de l'appareil devra résister en mode excentrique. Une fois la traction désactivée par l'utilisateur, les tiges sont avantageusement expulsées des corps de vérins par un élément de détente, typiquement un ressort interne, qui fait ressortir les tiges 52 et 62 des corps de vérin.

La figure 6 montre encore une réalisation où la charge en mode excentrique est renforcée. Pour cela, des vérins 5 et 6 sont placés sur le haut d'un longeron 310 et leurs tiges 52 et 62 fonctionnent en poussée vers le bas. Des tampons 520 et 620 en extrémité des tiges 52 et 62 appuient sur le longeron 310 et renforce la charge retenue par l'utilisateur. Avantageusement les vérins 5 et 6 sont munis d'éléments de rappel pour rappeler les tiges 52 et 62 à l'intérieur des corps de vérin dès lors que leur action est désactivée par l'utilisateur.

Ainsi dans toutes ces réalisations, l'action du vérin n'est ressentie par l'utilisateur uniquement quand il est actif. On évite ainsi les mauvaises sensations due au retour de la tige en position initiale après qu'il ait été actif. Dans les appareils connus, la présence du vérin, généralement utilisé pour soulager la charge, est subie en permanence même quand celui-ci n'est pas actif.

## Revendications

1. Appareil de musculation, de gymnastique ou de rééducation comprenant un châssis (1) et au moins un élément destiné à être mobilisé par rapport au châssis (1) par un utilisateur de l'appareil selon un mouvement d'aller et retour permettant d'exercer successivement des muscles ou groupes musculaires en mode excentrique et en mode concentrique, l'appareil étant tel qu'il permet de travailler avec une charge en mode excentrique supérieure à la charge en mode concentrique, **caractérisé en ce que**, la charge dans un des deux modes étant assurée par des poids sélectionnés par l'utilisateur dans une pile de poids (2) et portés par un support (3) solidaire de l'élément mobilisé par l'utilisateur afin d'être mobilisés verticalement, au moins un vérin pneumatique (5,6) à fonctionnement tout ou rien réalise la différence de charge entre les modes concentrique et excentrique, la charge dans l'autre des deux modes étant celle des poids sélectionnés dans la pile de poids (2) diminuée ou renforcée par l'action du vérin (5,6) à fonctionnement tout ou rien, le vérin (5,6) étant destiné à être actionné grâce à un actionneur à main ou à pied accessible à l'utilisateur à chaque fois que celui-ci répète le mouvement.

2. Appareil selon la revendication 1, **caractérisé en ce que** le vérin est fixé d'un coté sur le châssis et, de l'autre coté, en appui sur une patte solidaire des poids sélectionnés dans la pile de poids.

3. Appareil selon l'une des revendications 1 et 2, **caractérisé en ce que** le vérin (5,6) est adapté pour assister le mouvement en mode concentrique, les poids sélectionnés dans la pile de poids (2) définissant alors la charge en mode excentrique.

4. Appareil selon la revendication 3, **caractérisé en ce que** le ou les vérins (5,6), comprenant une tige (52,62) et un corps (51,61), fonctionnent en poussée et sont positionnés verticalement d'un coté de la pile de poids (2) ou de part et d'autre de la pile de poids (2) et sensiblement au niveau du support (3) de la pile de poids (2), la tige (52,62) du ou des vérins (5,6) étant positionnée vers le haut en appui sur une patte (31,32) solidaire du support (3) de la pile de poids (2) et le corps (51,61) du ou des vérins (5,6) étant, sur le bas, fixé sur le châssis (1) de l'appareil.

5. Appareil selon la revendication 3, **caractérisé en ce que** le ou les vérins (5,6) comprenant une tige et un corps, fonctionnent en traction et sont positionnés verticalement, au dessus du support (3) de la pile de poids (2), la tige du ou des vérins (5,6) étant positionnée vers le bas en appui sur une patte (31,32) du support (3) de la pile de poids (2) et le corps étant, sur le haut, fixé sur le châssis (1) de l'appareil.

6. Appareil selon l'une des revendications 1 et 2, **caractérisé en ce que** le vérin (5,6) est adapté pour appliquer une force supplémentaire à retenir par l'utilisateur lors du mouvement en mode excentrique, les poids sélectionnés dans la pile de poids (2) définissant alors la charge en mode concentrique.

7. Appareil selon la revendication 6, **caractérisé en ce que** le ou les vérins (5,6), comprenant une tige et un corps, fonctionnent en traction et sont positionnés verticalement d'un coté de la pile de poids (2) ou de part et d'autre de la pile de poids (2) et sensiblement au niveau du support (3) de la pile de poids (2), la tige du ou des vérins étant positionnée vers le haut en appui sur une patte (31,32) solidaire du support (3) de la pile de poids (2) et le corps du ou des vérins (5,6) étant, sur le bas, fixé sur le châssis (1) de l'appareil.

8. Appareil selon la revendication 7, **caractérisé en ce que** le vérin comprend un élément de détente, typiquement un ressort intégré dans le corps du vérin, pour repousser la tige hors du corps dès lors que le vérin est basculé en mode rien.

9. Appareil selon la revendication 6, **caractérisé en ce que** le ou les vérins (5,6), comprenant une tige et un corps, fonctionnent en poussée et sont positionnés verticalement, au dessus du support (3) de la pile de poids (2), la tige du ou des vérins (5,6) étant positionnée vers le bas en appui sur une patte (31,32) du support de la pile de poids (2) et le corps étant, sur le haut, fixé sur le châssis (1) de l'appareil.

10. Appareil selon la revendication 9, **caractérisé en ce que** le vérin comprend un élément de rappel de la tige afin de la faire remonter dans le corps dès lors que le vérin est basculé en mode rien.

11. Appareil selon l'une des revendications précédentes, **caractérisé en ce qu'**il comprend en outre des moyens de détection de fin du mouvement permettant de commander automatiquement le changement de fonctionnement du vérin.

12. Appareil selon l'une des revendications précédentes, **caractérisé en ce qu'**il comprend une commande additionnelle permettant de supprimer à volonté l'alimentation en air des vérins permettant l'utilisation de la machine comme une machine traditionnelle à pile de poids.

## Claims

1. A muscle-building, gymnastics, or physiotherapy appliance comprising a frame (1) and at least one element designed to be moved relative to the frame (1) by a user of the appliance with back-and-forth movement serving to exercise muscles or groups of muscles successively in eccentric mode and in concentric mode, the appliance being such as to make it possible to work with a load in eccentric mode that is greater than the load in concentric mode, the appliance being **characterized in that** the load in one of the two modes is provided by user-selected weights in a stack of weights (2) that are carried by a support (3) secured to the element moved by the user in order to be moved vertically, and at least one pneumatic jack (5, 6) with on/off control that produces the load difference between concentric and eccentric modes, the load in the other one of the two modes being that of the selected weights in the stack of weights (2) reduced or increased by the action of the jack (5, 6) with on/off control, the jack being designed to be actuated by a hand or foot actuator that is accessible to the user on each occasion the user repeats the movement.

2. An appliance according to claim 1, **characterized in that** the jack is fastened at one end to the frame and its other end bears against a tab secured to the selected weights in the stack of weights.

3. An appliance according to claim 1 or claim 2, **characterized in that** the jack (5, 6) is adapted to assist the movement in concentric mode, the selected weights in the stack of weights (2) then defining the load in eccentric mode.

4. An appliance according to claim 3, **characterized in that** the or each jack (5, 6) comprises a rod (52, 62) and a cylinder (51, 61), operates in thrust, and is positioned vertically beside the stack of weights (2) or on either side of the stack of weights (2) and substantially level with the support (3) of the stack of weights (2), the rod (52, 62) of the or each jack (5, 6) being upwardly positioned to bear against a tab (31, 32) secured to the support (3) of the stack of weights (2), and the low end of the cylinder (51, 61) of the or each jack (5, 6) being fastened to the frame (1) of the appliance.

5. An appliance according to claim 3, **characterized in that** the or each jack (5, 6) comprises a rod and a cylinder, operates in traction, and is positioned vertically above the support (3) of the stack of weights (2), the rod of the or each jack (5, 6) being positioned downwards to bear against a tab (31, 32) of the support (3) of the stack of weights (2), and the high end of the cylinder being fastened to the frame (1) of the appliance.

6. An appliance according to claim 1 or claim 2, **characterized in that** the jack (5, 6) is adapted to apply an additional force to be held by the user during a movement in eccentric mode, the selected weights in the stack of weights (2) then defining the load in concentric mode.

7. An appliance according to claim 6, **characterized in that** the or each jack (5, 6) comprises a rod and a cylinder, operates in traction, and is positioned vertically beside the stack of weights (2), or on either side of the stack of weights (2), and substantially level with the support (3) of the stack of weights (2), the rod of the or each jack being upwardly positioned to bear against a tab (31, 32) secured to the support (3) of the stack of weights (2), and the low end of the cylinder of the or each jack (5, 6) being fastened to the frame (1) of the appliance.

8. An appliance according to claim 7, **characterized in that** the jack includes an expansion element, typically a spring incorporated in the cylinder of the jack, for pushing the rod out from the cylinder as soon as the jack has switched to off mode.

9. An appliance according to claim 6, **characterized in that** the or each jack (5, 6) comprises a rod and a cylinder, operates in thrust, and is positioned vertically above the support (3) of the stack of weights (2), the rod of the or each jack (5, 6) being positioned downwards to bear against a tab (31, 32) of the support of the stack of weights (2), and the high end of the cylinder being fastened to the frame (1) of the appliance.

10. An appliance according to claim 9, **characterized in that** the jack includes a rod return element so as to cause it to rise in the cylinder as soon as the jack is changed over to off mode.

11. An appliance according to any preceding claim, **characterized in that** it further includes means for detecting the end of a movement, enabling the changeover in the operation of the jack to be controlled automatically.

12. An appliance according to any preceding claim, **characterized in that** it includes an additional control making it possible, at will, to switch off the supply of air to the jacks, thereby enabling the machine to be used as a traditional weight-stack machine.

## Patentansprüche

1. Muskeltrainings-, Gymnastik- oder Rehabilitationsgerät, umfassend ein Gestell (1) und wenigstens ein Element, das dazu bestimmt ist, durch einen Benutzer des Gerätes in einer Hin- und Rückbewegung, die ermöglicht, Muskeln oder Muskelgruppen nacheinander im exzentrischen Modus und im konzentrischen Modus zu trainieren, gegenüber dem Gestell (1) bewegt zu werden, wobei das Gerät derart ist, daß es ermöglicht, im exzentrischen Modus mit einer Last zu arbeiten, die größer als die Last im konzentrischen Modus ist, **dadurch gekennzeichnet, daß** - da die Last bei einem der beiden Modi durch Gewichte sichergestellt ist, die durch den Benutzer aus einem Gewichtstapel (2) ausgewählt sind und von einem mit dem durch den Benutzer bewegten Element fest verbundenen Träger (3) getragen sind, um vertikal bewegt zu werden - wenigstens ein Pneumatikzylinder (5, 6) mit Alles-oder-Nichts-Betrieb den Lastunterschied zwischen dem konzentrischen und dem exzentrischen Modus bewirkt, wobei die Last bei dem anderen der beiden Modi diejenige der aus dem Gewichtstapel (2) ausgewählten Gewichte, vermindert oder verstärkt durch die Wirkung des Zylinders (5, 6) mit Alles-oder-Nichts-Betrieb ist, wobei der Zylinder (5, 6) dazu bestimmt ist, mittels eines Hand- oder Fußbetätigungsgliedes, das für den Benutzer jedes Mal, wenn dieser die Bewegung wiederholt, erreichbar ist, betätigt zu werden.

2. Gerät nach Anspruch 1, **dadurch gekennzeichnet, daß** der Zylinder einerseits an dem Gestell befestigt ist und andererseits an einer Lasche, die mit den aus dem Gewichtstapel ausgewählten Gewichten fest verbunden ist, in Anlage ist.

3. Gerät nach einem der Ansprüche 1 und 2, **dadurch gekennzeichnet, daß** der Zylinder (5, 6) dazu ausgelegt ist, die Bewegung im konzentrischen Modus zu unterstützen, wobei die aus dem Gewichtstapel (2) ausgewählten Gewichte dann die Last im exzentrischen Modus definieren.

4. Gerät nach Anspruch 3, **dadurch gekennzeichnet, daß** der oder die Zylinder (5, 6), die eine Stange (52, 62) und einen Körper (51, 61) umfassen, auf Druck arbeiten und vertikal auf einer Seite des Gewichtstapels (2) oder auf beiden Seiten des Gewichtstapels (2) und im wesentlichen im Bereich des Trägers (3) des Gewichtstapels (2) angeordnet sind, wobei die Stange (52, 62) des oder der Zylinder(s) (5, 6) nach oben in Anlage an einer mit dem Träger (3) des Gewichtstapels (2) fest verbundenen Lasche (31, 32) positioniert ist und der Körper (51, 61) des oder der Zylinder(s) (5, 6) am unteren Ende an dem Gestell (1) des Gerätes befestigt ist.

5. Gerät nach Anspruch 3, **dadurch gekennzeichnet, daß** der oder die Zylinder (5, 6), die eine Stange und einen Körper umfassen, auf Zug arbeiten und vertikal oberhalb des Trägers (3) des Gewichtstapels (2) angeordnet sind, wobei die Stange des oder der Zylinder(s) (5, 6) nach unten in Anlage an einer Lasche (31, 32) des Trägers (3) des Gewichtstapels (2) positioniert ist und der Körper am oberen Ende an dem Gestell (1) des Gerätes befestigt ist.

6. Gerät nach einem der Ansprüche 1 und 2, **dadurch gekennzeichnet, daß** der Zylinder (5, 6) dazu ausgelegt ist, eine durch den Benutzer bei der Bewegung im exzentrischen Modus zu haltende zusätzliche Kraft anzulegen, wobei die aus dem Gewichtstapel (2) ausgewählten Gewichte dann die Last im konzentrischen Modus definieren.

7. Gerät nach Anspruch 6, **dadurch gekennzeichnet, daß** der oder die Zylinder (5, 6), die eine Stange und einen Körper umfassen, auf Zug arbeiten und vertikal auf einer Seite des Gewichtstapels (2) oder auf beiden Seiten des Gewichtstapels (2) und im wesentlichen im Bereich des Trägers (3) des Gewichtstapels (2) angeordnet sind, wobei die Stange des oder der Zylinder(s) nach oben in Anlage an einer mit dem Träger (3) des Gewichtstapels (2) fest verbundenen Lasche (31, 32) positioniert ist und der Körper des oder der Zylinder(s) (5, 6) am unteren Ende an dem Gestell (1) des Gerätes befestigt ist.

8. Gerät nach Anspruch 7, **dadurch gekennzeichnet, daß** der Zylinder ein Entlastungselement, typischerweise eine in den Körper des Zylinders integrierte Feder umfaßt, um die Stange wieder aus dem Körper zu schieben, sobald der Zylinder in den Nichts-Betrieb gekippt ist.

9. Gerät nach Anspruch 6, **dadurch gekennzeichnet, daß** der oder die Zylinder (5, 6), die eine Stange und einen Körper umfassen, auf Druck arbeiten und vertikal oberhalb des Trägers (3) des Gewichtstapels (2) angeordnet sind, wobei die Stange des oder der Zylinder(s) (5, 6) nach unten in Anlage an einer Lasche (31, 32) des Trägers des Gewichtstapels (2) positioniert ist und der Körper am oberen Ende an dem Gestell (1) des Gerätes befestigt ist.

10. Gerät nach Anspruch 9, **dadurch gekennzeichnet, daß** der Zylinder ein Element zum Rückstellen der Stange umfaßt, um sie in dem Körper wieder nach oben zu bewegen, sobald der Zylinder in den Nichts-Betrieb gekippt ist.

11. Gerät nach einem der vorhergehenden Ansprüche, **dadurch gekennzeichnet, daß** es ferner Mittel zum Erfassen des Bewegungsendes umfaßt, die ermöglichen, den Betriebswechsel des Zylinders automatisch zu steuern.

12. Gerät nach einem der vorhergehenden Ansprüche, **dadurch gekennzeichnet, daß** es eine zusätzliche Steuerung umfaßt, die ermöglicht, die Luftbeaufschlagung der Zylinder, welche die Verwendung der Maschine als eine herkömmliche Maschine mit Gewichtstapel ermöglicht, auf Wunsch aufzuheben.
